# EUROPÄISCHE PATENTSCHRIFT

(11) **EP 2 686 626 B1**
(45) Veröffentlichungstag und Bekanntmachung des Hinweises auf die Patenterteilung: **12.04.2017**
(21) Anmeldenummer: 12706825.2
(22) Anmeldetag: 28.02.2012
(51) Int. Cl.: F25D 23/02, A47B 95/04

(54) **KÄLTEGERÄTTÜR**
REFRIGERATION DEVICE DOOR
PORTE D'APPAREIL DE FROID

(30) Priorität: 17.03.2011 DE 102011005738
(43) Veröffentlichungstag der Anmeldung: 22.01.2014
(73) Patentinhaber: BSH Hausgeräte GmbH, 81739 München (DE)
(72) Erfinder: RAAB, Alfred, 73460 Hüttlingen (DE); SCHMID, Christian, 73432 Aalen (DE); SPILLER, Ralf, 89537 Giengen (DE)
(86) Internationale Anmeldenummer: PCT/EP2012/053325
(87) Internationale Veröffentlichungsnummer: WO 2012/123247

(56) Entgegenhaltungen:
- EP-A2- 1 936 303
- DE-U1-202007 007 321
- JP-A- 5 288 458

## Beschreibung

Die vorliegende Erfindung betrifft eine Kältegerättür zum Verschließen eines Kühlraums des Kältegerätes.

Kältegeräte weisen in der Regel eine Tür zum Verschießen eines Kühlraums des Kältegerätes auf. Die Kältegerättür ist häufig schwenkbar angebracht. Verbreitet ist die Kältegerättür mit einem flächigen Türblech gebildet, das oben und unten von Türabschlussleisten eingefasst ist. Bestehende Kältegerättüren sind dabei so gestaltet, dass die Türabschlussleiste mit einer das Türblech umgreifenden Nut dieses aufnimmt. Die Türabschlussleiste ragt dadurch über das Türblech hinaus nach vorne, d.h. vom zu verschließenden Kühlraum weg. Die Türabschlussleiste ist dadurch von vorne sichtbar. Eine nach vorne gerichtete Kältegerätfrontfläche, die komplett vom Türblech gebildet wird, ist somit nicht realisierbar. Dadurch sind der homogenen und übergangsfreien Gestaltung der Kältegerätetür Grenzen gesetzt.

Die Offenlegungsschrift JP 5 288 458 A zeigt eine Tür für ein Kältegerät umfassend eine innere Platte und eine äußere Platte, wobei die äußere Platte aus Harz gebildet ist.

Die Gebrauchsmusterschrift DE 20 2007 007 321 U1 zeigt ein Haushaltsgerät umfassend eine Tür, die eine Außenwand aufweist. Die Außenwand weist am oberen Rand einen Steg auf, der in einer Nut eines Abschlusselements aufgenommen ist. DE 20 2007 007 321 U1 offenbart eine Kältegerättür gemäß dem Oberbegriff des Anspruchs 1.

Vor diesem Hintergrund ist es eine Aufgabe der vorliegenden Erfindung, eine verbesserte Kältegerättür zu schaffen, bei der insbesondere das Türblech die Türabschlussleiste verdeckt, so dass sich kein Schmutzauftrag von vorne auf die Türabschlussleiste ergibt und die Vorderfront übergangsfrei und damit leicht zu reinigen ist.

Diese Aufgabe wird durch die Merkmale des unabhängigen Anspruchs 1 gelöst. Weitere vorteilhafte Ausgestaltungen sind in den Unteransprüchen angegeben.

Die vorliegende Erfindung betrifft eine Kältegerättür zum Verschließen eines Kühlraums eines Kältegerätes mit einem Türblech und wenigstens einer Türabschlussleiste, die randseitig am Türblech angeordnet ist. Die Türabschlussleisten sind beispielsweise bei betriebsbereit angeschlagener Kältegerättür oben und unten an der Kältegerättür angeschlagen und grenzen das Türblech zwischen sich ein. Bevorzugt sind die Türabschlussleisten aus Kunststoff gefertigt. Die Türabschlussleiste weist eine erste sich längs der Türabschlussleiste erstreckende erste Rippe auf, mit der sie in eine Nut im Türblech eingreift. Die Türabschlussleiste kann durch das Eingreifen der ersten Rippe in die Nut mit dem Türblech gegen ein Verrutschen arretiert werden. Dadurch, dass die Türabschlussleiste mit der ersten Rippe in die Nut im Türblech eingreift, kann hierzu auf ein Umfassen des Türblechs durch die Türabschlussleiste verzichtet werden, so dass die Türabschlussleiste nach vorne, d.h. von der dem Kühlraum abgewandten Seite, nicht sichtbar angeordnet werden kann. Die Türabschlussleiste ist dann vom Türblech verdeckt. Dadurch wird eine durchgehende vom Türblech gebildete übergangsfreie Vorderfront erreicht, die leicht zu reinigen ist. Ferner wird der Schmutzauftrag auf die Türabschlussleiste minimiert.

Unter einem Kältegerät wird insbesondere ein Haushaltskältegerät verstanden, also ein Kältegerät das zur Haushaltsführung in Haushalten oder eventuell auch im Gastronomiebereich eingesetzt wird, und insbesondere dazu dient Lebensmittel und/oder Getränke in haushaltsüblichen Mengen bei bestimmten Temperaturen zu lagern, wie beispielsweise ein Kühlschrank, ein Gefrierschrank, eine Kühlgefrierkombination oder ein Weinlagerschrank.

Erfindungsgemäß erstreckt sich bei betriebsbereit aufgestelltem Kältegerät und am Kältegerät angebrachter Kältegerättür die Türabschlussleiste oberhalb oder unterhalb des Türblechs im Wesentlichen horizontal. Die horizontale Ausrichtung erlaubt eine einfache Einpassung in ein quaderförmig geformtes Kältegerät. Ebenso können auch zwei Türabschlussleisten vorgesehen sein, die sich bei betriebsbereit aufgestelltem Kältegerät und am Kältegerät angebrachter Kältegerättür im Wesentlichen horizontal mit dazwischen angeordnetem Türblech erstrecken. Eine solche beidseitige Einfassung des Türblechs ermöglicht eine besonders gute Biegesteifigkeit der Kältegerättür. Ferner kann dann wahlweise sowohl oben als auch unten eine Türabschlussleiste mit einem Griffabschnitt, beispielsweise einer Griffmulde, zum Greifen der Kältegerättür durch einen Bediener vorgesehen werden.

Gemäß einem Aspekt ist die Türabschlussleiste mit der ersten Rippe in die Nut im Türblech gesteckt. Eine Steckverbindung ist einfach und kostengünstig realisierbar. Ein spielfreies Halten der ersten Rippe in der Nut ist gegeben, wenn die erste Rippe presspassend in die Nut geklemmt wird. Dadurch wird ferner ein Herausrutschen der ersten Rippe aus der Nut und damit ein Lösen der Türabschlussleiste vermieden. Gemäß einem Aspekt ist die erste Rippe in der Nut verklebt. Die separat zum Türblech hergestellte Türabschlussleiste kann damit haltbar mit dem Türblech verbunden werden. In Kombination mit der Steckverbindung von der ersten Rippe und der Nut ergibt sich eine einfache Montierbarkeit bei großer Festigkeit der Verbindung von Türabschlussleiste und Türblech im montierten Zustand.

Gemäß einem Aspekt ist die Türabschlussleiste mit dem Türblech verrastet und/oder verschraubt. Die Verrastung erlaubt eine einfache Fixierung der Türabschlussleiste am Türblech ohne den Einsatz von Spezialwerkzeug. Es kann dabei eine dauerhafte sich nicht lösende Verbindung realisiert werden. Die Verschraubung ermöglicht ein späteres Lösen der Verbindung von Türabschlussleiste und Türblech, so dass später die Türabschlussleiste ausgetauscht werden kann oder eine Zugänglichkeit im Reparaturfall durch Abschrauben der Türabschlussleiste möglich ist.

Gemäß einem Aspekt ist eine zweite Rippe an der Abschlussleiste vorgesehen, die längs der Abschlussleiste verläuft. Die zweite Rippe ermöglicht eine zusätzliche Stabilisierung der Abschlussleiste und insbesondere eine Erhöhung von deren Biegesteifigkeit. Die zweite Rippe verläuft beispielsweise bei betriebsbereit aufgestelltem Kältegerät und am Kältegerät angebrachter und geschlossener Kältegerättür näher am Kühlraum als die erste Rippe. Die zweite Rippe verläuft dadurch im Bereich zwischen dem Türblech und dem Kühlraum.

Gemäß einem Aspekt ist eine Griffmulde in der Türabschlussleiste vorgesehen. Die Griffmulde ermöglicht ein Eingreifen durch einen Bediener, was diesem einen guten Halt an der Türabschlussleiste ermöglicht. Dadurch lässt sich die Kältegerättür besonders leicht öffnen. Die Griffmulde hat beispielsweise eine eckenfreie ovale Form, so dass sie für einen Bediener angenehm zu greifen ist.

Gemäß einem Aspekt ist die Nut im Türblech als Bucht durch Biegen des Türblechs realisiert. Dadurch kann die Nut besonders kostengünstig hergestellt werden. Der Einsatz eines zusätzlichen Formteils mit der Nut kann eingespart werden. Ferner bietet die durch Biegen des Türblechs realisierte Nut eine gute Elastizität gegen ein Aufbiegen. Dadurch kann die erste Rippe einer Türabschlussleiste gut in der Nut eingeklemmt werden. Eine leicht zu fügende spielfreie Verbindung von Türabschlussleiste und Türblech wird durch diese Anordnung ermöglicht.

Gemäß einem Aspekt ist die Nut einseitig durch eine Faltung des Türblechs, insbesondere durch im Wesentlichen parallel verlaufende Lagen des Türblechs, begrenzt. Die Faltung ist beispielsweise auf der dem Kühlraum abgewandten Seite von der Nut gebildet. Dadurch begrenzt die Faltung das Türblech und es liegt keine einfache Blechkante außen an der dem Kühlraum abgewandten Seite vor. Die Faltung ist biegesteifer als eine einfache Blechkante und kann daher weniger leicht beschädigt bzw. verbogen werden.

Gemäß einem Aspekt ragt das Türblech in seiner Längserstreckung, insbesondere betrachtet aus einer Richtung orthogonal zur Längserstreckung des Türblechs, über die Türabschlussleiste hinaus. Dadurch ist die Türabschlussleiste aus einer Richtung entgegengesetzt dem zu verschließenden Kühlraum für einen Betrachter nicht sichtbar, da sie vom Türblech verdeckt wird. Ferner wirken mechanische Belastungen, z.B. in Form von Stößen durch den Bediener, auf das vorgelagerte Türblech. Belastungen durch äußere mechanische Einwirkung auf die Türabschlussleiste werden vermieden. Eine Beschädigung oder ein Lösen der Türabschlussleiste wird dadurch vermieden.

Gemäß einem Aspekt ist ein Endabschnitt des Türblechs zwischen die Rippen der Türabschlussleiste geführt endet dort. Dieser Endabschnitt umgreift zusammen beispielsweise mit der Faltung des Türblechs die Nut bildend die erste Rippe. Auf diese Weise ist die Nut einfach und kostengünstig durch Umbiegen des Türblechs realisierbar. Der gebogene Endabschnitt kann ferner elastisch auffedern, so dass eine elastische Klemmung der ersten Rippe in der Nut ermöglicht wird. Dadurch wird ein spielfreier Sitz der ersten Rippe in der Nut ermöglicht und Störgeräusche im Betrieb durch ein sich gegen einander Bewegen von Türblech und Türabschlussleiste verhindert.

Weitere mögliche Implementierungen der Erfindung umfassen auch nicht explizit genannte Kombinationen von zuvor oder im Folgenden bezüglich der Ausführungsbeispiele beschriebenen Merkmalen. Dabei wird der Fachmann auch Einzelaspekte als Verbesserungen oder Ergänzungen zu der jeweiligen Grundform des Kältegerätes hinzufügen.

Weitere vorteilhafte Ausgestaltungen und Aspekte der Erfindung sind Gegenstand der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert. Es zeigen:
- Figur 1:: eine schematische perspektivische Darstellung einer Kältegerättür im Bereich einer oberen Türabschlussleiste gemäß einer ersten Ausführungsform;
- Figur 2:: eine schematische perspektivische Darstellung eines Ausschnitts der Kältegerättür gemäß der Ausführungsform aus Fig. 1; und
- Figur 3:: eine schematische perspektivische Darstellung eines Ausschnitts einer Kältegerättür gemäß einer zweiten Ausführungsform.

In den Figuren sind gleiche oder funktionsgleiche Elemente mit denselben Bezugszeichen versehen, sofern nichts Anderes angegeben ist.

Figur 1 zeigt eine schematische perspektivische Darstellung einer Kältegerättür 1 im Bereich einer oberen Türabschlussleiste 6 gemäß einer ersten Ausführungsform. Die Kältegerättür 1 dient zum Verschließen eines Kühlraums 30 eines Kältegerätes, der in der Darstellung links oberhalb der Kältegerättür 1 angeordnet ist. Die Kältegerättür 1 weist ein Türblech 2 an dem bei diesem Ausführungsbeispiel an der oberen Seite eine Türabschlussleiste 6 befestigt ist. Das Türblech 2 weist bei diesem Ausführungsbeispiel vertikal verlaufende Fasen 10a, 10b, 10c, 10d auf, die der Versteifung des Türblechs 2 dienen. Die Türabschlussleiste 6 verläuft im Bild von links unten nach rechts oben. Sie ist am oberen Rand des Türblechs 2 befestigt. Von der Türabschlussleiste 6 aus erstreckt sich daher im Bild das Türblech 2 der Kältegerättür 1 nach unten. Die Richtungsangaben, z.B. oben und unten, beziehen sich auf die Darstellung einer betriebsbereit angeschlagenen Kältegerättür 1. An der Türabschlussleiste 6 ist an deren Oberseite eine Griffmulde 9 vorgesehen, die es dem Bediener ermöglicht, mit den Fingern gut Halt an der Türabschlussleiste 6 zu finden, um die Kältegerättür 1 zu öffnen oder zu schließen. Ferner weist die Türabschlussleiste 6 Mulden 16a, 16b auf. In diese Mulden 16a, 16b können Funktionsteile, wie z.B. Beleuchtungselemente, integriert werden. Ferner können in diesem Bereich auch verschließbare Aussparungen vorgesehen sein, die einen Zugang zum Inneren der Kältegerättür 1, z.B. zu Wartungszwecken, ermöglichen. Das Türblech 2 weist bei diesem Ausführungsbeispiel einen umlaufenden Wulst 11 auf, der durch Umformen des Türblechs 2 realisiert ist. Mittels des Wulstes 11 wird eine verbesserte Steifigkeit des Türblechs 2 angrenzend an die Türabschlussleiste 6 erzielt.

Figur 2 zeigt eine schematische perspektivische Darstellung eines Ausschnitts der Kältegerättür 1 gemäß der Ausführungsform aus Fig. 1. In dieser Darstellung liegt der Fokus auf der Anbindung von Türblech 2 und Türabschlussleiste 6. Wie in Fig. 1 ist die Kältegerättür 1 so angeordnet, dass der Kühlraum 30 des Kältegerätes im Bild links von der Kältegerättür 1 liegt. Von der Türabschlussleiste 6 erstreckt sich das Türblech 2 im Bild nach unten. Die Türabschlussleiste 6 weist eine erste Rippe 7 auf, mit der sie in eine Nut 3 im Türblech 2 hineinragt. Die Nut 3 im Türblech 2 ist dadurch gebildet, dass das Türblech 2 eine Faltung 4 aufweist, die nach einer Biegung in einen Endabschnitt 5 übergeht. Die Nut 3 wird somit durch die Faltung 4 und den Endabschnitt 5 seitlich begrenzt. Im Bereich der Faltung 4 liegen zwei Lagen Türblech 2 mehr oder weniger dicht aufeinander. Die erst Rippe 7 wird in der Nut 3 durch den Endabschnitt 5 und die Faltung 4 eingefasst. Durch diesen Aufbau und die Elastizität des Türblechs 2 wird ermöglicht, dass die Rippe 7 in der Nut 3 eingeklemmt wird. Dadurch kann sie dort spielfrei gehalten werden. Die Verbindung von Türblech 2 und Türabschlussleiste 6 ist einfach durch Fügen realisierbar, wobei die erste Rippe 7 in die Nut 3 geschoben wird. Es ist ferner eine zweite Rippe 8 an der Türabschlussleiste 6 vorgesehen. Die zweite Rippe 8 verläuft zwischen der ersten Rippe 7 und dem Kühlraum 30 längs der Türabschlussleiste 6. Die zweite Rippe 8 ermöglicht eine Erhöhung der Biegesteifigkeit der Türabschlussleiste 6.

Figur 3 zeigt eine schematische perspektivische Darstellung eines Ausschnitts einer Kältegerättür 1 gemäß einer zweiten Ausführungsform. Die dargestellten Elemente entsprechen denen aus Fig. 2, lediglich der geometrische Aufbau ist unterschiedlich. Die Bezugszeichen sind daher aus Fig. 2 bereits bekannt. Das Türblech 2 ragt bei diesem Ausführungsbeispiel in seiner Längserstreckung, betrachtet aus einer Richtung orthogonal zur Längserstreckung des Türblechs 2, über die Türabschlussleiste 6 hinaus. Der oberste Bereich der Kältegerättür 1 wird hier daher durch das Türblech 2 gebildet. Von der dem Kühlraum 30 abgewandten Seite betrachtet, verdeckt das Türblech 2 daher die Türabschlussleiste 6. Dadurch kann eine besonders homogene und leicht zu reinigende Kältegerättür 1 realisiert werden, da auf der dem Kühlraum 30 abgewandten Seite eine durchgehende Front aus dem Türblech 2, ohne eine Trennfuge zwischen Türblech 2 und Türabschlussleiste 6 gebildet ist. Ferner kann in dieser Darstellung der innere Aufbau der Kältegerättür 1 weiter erkannt werden. Versteifungsrippen 18a, 18b erstrecken sich zwischen dem Türblech 2 und einem dem Türblech 2 gegenüber liegenden sich im Wesentlichen vertikal erstreckenden Abschnitt 19 der Türabschlussleiste 6. Die Versteifungsrippen ermöglichen eine Erhöhung der Biegesteifigkeit der Türabschlussleiste 6. Ferner ist bei diesem Ausführungsbeispiel eine Muldenwand 17 einer der Mulden 16a, 16b mit den Versteifungsrippen 18a, 18b verbunden. Dadurch kann die jeweilige Mulde 16a, 16b robuster ausgeführt werden. Sie wird durch die Versteifungsrippen 18a, 18b abgestützt.

### Verwendete Bezugszeichen:

- 1: Kältegerättür
- 2: Türblech
- 3: Nut
- 4: Faltung
- 5: Endabschnitt
- 6: Türabschlussleiste
- 7: erste Rippe
- 8: zweite Rippe
- 9: Griffmulde
- 10a, 10b, 10c, 10d: Fasen
- 11: Wulst
- 16a, 16b: Mulden
- 17: Muldenwand
- 18a, 18b: Versteifungsrippen
- 30: Kühlraum

## Patentansprüche

1. Kältegerättür (1) zum Verschließen eines Kühlraums (30) eines Kältegerätes mit einem Türblech (2) und wenigstens einer Türabschlussleiste (6), die randseitig am Türblech (2) angeordnet ist, wobei bei betriebsbereit aufgestelltem Kältegerät (20) und am Kältegerät (20) angebrachter Kältegerättür (1) sich die Türabschlussleiste (6) oberhalb oder unterhalb des Türblechs (2) im Wesentlichen horizontal erstreckt, **dadurch gekennzeichnet, dass** die Türabschlussleiste (6) eine sich längs der Türabschlussleiste erstreckende erste Rippe (7) aufweist mit der sie in eine Nut (3) im Türblech (2) eingreift.

2. Kältegerättür (1) nach Anspruch 1, **dadurch gekennzeichnet, dass** zwei Türabschlussleisten (6) vorgesehen sind, die sich bei betriebsbereit aufgestelltem Kältegerät (20) und am Kältegerät (20) angebrachter Kältegerättür (1) im Wesentlichen horizontal mit dazwischen angeordnetem Türblech (2) erstrecken.

3. Kältegerättür (1) nach einem der vorhergehenden Ansprüche, **dadurch gekennzeichnet, dass** die Türabschlussleiste (6) mit der ersten Rippe (7) in die Nut (3) im Türblech (2) gesteckt ist.

4. Kältegerättür (1) nach einem der vorhergehenden Ansprüche, **dadurch gekennzeichnet, dass** die erste Rippe (7) in der Nut (3) verklebt ist.

5. Kältegerättür (1) nach einem der vorhergehenden Ansprüche, **dadurch gekennzeichnet, dass** die Türabschlussleiste (6) aus Kunststoff gefertigt ist.

6. Kältegerättür (1) nach einem der vorhergehenden Ansprüche, **dadurch gekennzeichnet, dass** Türabschlussleiste (6) mit dem Türblech (2) verrastet und/oder verschraubt ist.

7. Kältegerättür (1) nach einem der vorhergehenden Ansprüche, **dadurch gekennzeichnet, dass** eine zweite Rippe (8) an der Türabschlussleiste (6) vorgesehen ist, die längs der Türabschlussleiste (6) verläuft.

8. Kältegerättür (1) nach Anspruch 7, **dadurch gekennzeichnet, dass** bei betriebsbereit aufgestelltem Kältegerät (20) und am Kältegerät (20) angebrachter und geschlossener Kältegerättür (1) die zweite Rippe (8) näher am Kühlraum (30) verläuft als die erste Rippe (7).

9. Kältegerättür (1) nach einem der vorhergehenden Ansprüche, **dadurch gekennzeichnet, dass** eine Griffmulde (9) in der Türabschlussleiste (6) vorgesehen ist.

10. Kältegerättür (1) nach einem der vorhergehenden Ansprüche, **dadurch gekennzeichnet, dass** die Nut (3) im Türblech (2) als Bucht durch Biegen des Türblechs (2) realisiert ist.

11. Kältegerättür (1) nach einem der vorhergehenden Ansprüche, **dadurch gekennzeichnet, dass** die Nut (3) einseitig durch eine Faltung (4) des Türblechs (2), insbesondere durch im Wesentlichen parallel verlaufende Lagen des Türblechs (2), begrenzt ist.

12. Kältegerättür (1) nach einem der vorhergehenden Ansprüche, **dadurch gekennzeichnet, dass** das Türblech (2) in seiner Längserstreckung, insbesondere betrachtet aus einer Richtung orthogonal zur Längserstreckung des Türblechs (2), über die Türabschlussleiste (6) hinausragt.

13. Kältegerättür (1) nach Anspruch 7, **dadurch gekennzeichnet, dass** die zweite Rippe (8) im Wesentlichen parallel zur ersten Rippe (7) verläuft.

14. Kältegerättür (1) nach einem der vorhergehenden Ansprüche, **dadurch gekennzeichnet, dass** ein Endabschnitt (5) des Türblechs (2) zwischen die Rippen (7, 8) geführt ist und dort endet.

## Claims

1. Refrigeration appliance door (1) for closing off a cooling chamber (30) of a refrigeration appliance with a door panel (2) and at least one door cover strip (6) arranged on the edge of the door panel (2), wherein the door cover strip (6) extends essentially horizontally above or below the door panel (2) when the refrigeration appliance (20) is established to be ready for operation and the refrigeration appliance door (1) is attached to the refrigeration appliance (20), **characterised in that** the door panel strip (6) has a first rib (7) extending along the door panel strip, by means of which it engages into a groove (3) in the door panel (2).

2. Refrigeration appliance door (1) according to claim 1, **characterised in that** two door cover strips (6) are provided, which extend essentially horizontally with the door panel (2) arranged therebetween when the refrigeration appliance (20) is established to be ready for operation and the refrigeration appliance door (1) is attached to the refrigeration appliance (20).

3. Refrigeration appliance door (1) according to one of the preceding claims, **characterised in that** the first rib (7) of the door cover strip (6) is inserted into the groove (3) in the door panel (2).

4. Refrigeration appliance door (1) according to one of the preceding claims, **characterised in that** the first rib (7) is glued into the groove (3).

5. Refrigeration appliance door (1) according to one of the preceding claims, **characterised in that** the door cover strip (6) is manufactured from plastic.

6. Refrigeration appliance door (1) according to one of the preceding claims, **characterised in that** door cover strip (6) is latched and/or screwed to the door panel (2).

7. Refrigeration appliance door (1) according to one of the preceding claims, **characterised in that** a second rib (8) is provided on the door cover strip (6), which runs along the door cover strip (6).

8. Refrigeration appliance door (1) according to claim 7, **characterised in that** the second rib (8) runs closer to the cooling chamber (30) than the first rib (7) when the refrigeration appliance (20) is established to be ready for operation and the refrigeration appliance door (1) is attached to the refrigeration appliance (20) and closed.

9. Refrigeration appliance door (1) according to one of the preceding claims, **characterised in that** a recessed handle (9) is provided in the door cover strip (6).

10. Refrigeration appliance door (1) according to one of the preceding claims, **characterised in that** the groove (3) in the door panel (2) is realised as a slot caused by bending the door panel (2).

11. Refrigeration appliance door (1) according to one of the preceding claims, **characterised in that** the groove (3) is delimited on one side by a folding (4) of the door panel (2), in particular by layers of the door panel (2) running essentially in parallel.

12. Refrigeration appliance door (1) according to one of the preceding claims, **characterised in that** the door panel (2) projects beyond the door cover strip (6) with its longitudinal extension, in particular when viewed from a direction orthogonal to the longitudinal extension of the door panel (2).

13. Refrigeration appliance door (1) according to claim 7, **characterised in that** the second rib (8) runs essentially in parallel to the first rib (7).

14. Refrigeration appliance door (1) according to one of the preceding claims, **characterised in that** an end section (5) of the door panel (2) is guided between the ribs (7, 8) and ends there.

## Revendications

1. Porte d'appareil frigorifique (1) afin d'obturer un espace frigorifique (30) d'un appareil frigorifique avec un panneau de porte (2) et au moins une baguette de finition de porte (6) disposée sur le bord du panneau de porte (2), dans laquelle lorsque l'appareil frigorifique (20) est mis en place et opérationnel et que la porte d'appareil frigorifique (1) est montée sur l'appareil frigorifique (20), la baguette de finition de porte (6) s'étend essentiellement à l'horizontale au-dessus ou en-dessous du panneau de porte (2), **caractérisée en ce que** la baguette de finition de porte (6) présente une première nervure (7) s'étendant le long de la baguette de finition de porte et avec laquelle elle s'engrène dans une rainure (3) du panneau de porte (2).

2. Porte d'appareil frigorifique (1) selon la revendication 1, **caractérisée en ce que** deux baguettes de finition de porte (6) sont prévues, lesquelles s'étendent essentiellement à l'horizontale par rapport au panneau de porte (2) disposé entre celles-ci lorsque l'appareil frigorifique (20) est mis en place et opérationnel et que la porte d'appareil frigorifique (1) est montée sur l'appareil frigorifique (20).

3. Porte d'appareil frigorifique (1) selon l'une des revendications précédentes, **caractérisée en ce que** la baguette de finition de porte (6) est insérée par la première nervure (7) dans la rainure (3) du panneau de porte (2).

4. Porte d'appareil frigorifique (1) selon l'une des revendications précédentes, **caractérisée en ce que** la première nervure (7) est collée dans la rainure (3).

5. Porte d'appareil frigorifique (1) selon l'une des revendications précédentes, **caractérisée en ce que** la baguette de finition de porte (6) est fabriquée en plastique.

6. Porte d'appareil frigorifique (1) selon l'une des revendications précédentes, **caractérisée en ce que** la baguette de finition de porte (6) est encliquetée et/ou vissée au panneau de porte (2).

7. Porte d'appareil frigorifique (1) selon l'une des revendications précédentes, **caractérisée en ce qu**'une deuxième nervure (8) est prévue sur la baguette de finition de porte (6), laquelle s'étend le long de la baguette de finition de porte (6).

8. Porte d'appareil frigorifique (1) selon la revendication 7, **caractérisée en ce que** lorsque l'appareil frigorifique (20) est mis en place et opérationnel et que la porte d'appareil frigorifique (1) est montée sur l'appareil frigorifique (20) et fermée, la deuxième nervure (8) s'étend plus près de l'espace frigorifique (30) que la première nervure (7).

9. Porte d'appareil frigorifique (1) selon l'une des revendications précédentes, **caractérisée en ce qu**'une cavité de préhension (9) est prévue dans la baguette de finition de porte (6).

10. Porte d'appareil frigorifique (1) selon l'une des revendications précédentes, **caractérisée en ce que** la rainure (3) est réalisée dans le panneau de porte (2) sous forme de baie par pliage du panneau de porte (2).

11. Porte d'appareil frigorifique (1) selon l'une des revendications précédentes, **caractérisée en ce que** la rainure (3) est limitée d'un côté par un plissement (4) du panneau de porte (2), en particulier par des couches du panneau de porte (2) s'étendant essentiellement en parallèle.

12. Porte d'appareil frigorifique (1) selon l'une des revendications précédentes, **caractérisée en ce que** le panneau de porte (2) dépasse la baguette de finition de porte (6) dans son sens longitudinal, en particulier orthogonalement par rapport au sens longitudinal du panneau de porte (2).

13. Porte d'appareil frigorifique (1) selon la revendication 7, **caractérisée en ce que** la deuxième nervure (8) s'étend essentiellement en parallèle à la première nervure (7).

14. Porte d'appareil frigorifique (1) selon l'une des revendications précédentes, **caractérisée en ce qu**'une section terminale (5) du panneau de porte (2) est menée entre les nervures (7, 8) et y prend fin.
